# EUROPÄISCHE PATENTSCHRIFT

(11) **EP 2 444 718 B1**
(45) Veröffentlichungstag und Bekanntmachung des Hinweises auf die Patenterteilung: **18.02.2015**
(21) Anmeldenummer: 11185540.9
(22) Anmeldetag: 18.10.2011
(51) Int. Cl.: F21S 6/00, F21S 8/04, F21V 11/14, F21V 11/16, F21Y 101/02

(54) **Schallabsorbierende Leuchte**
Sound-absorbent lamp
Lampe absorbant le bruit

(30) Priorität: 25.10.2010 AT 17742010
(43) Veröffentlichungstag der Anmeldung: 25.04.2012
(73) Patentinhaber: Hierzer, Andreas, 8010 Graz (AT)
(72) Erfinder: Hierzer, Andreas, 8010 Graz (AT)
(74) Vertreter: Margotti, Herwig Franz

(56) Entgegenhaltungen:
- US-A- 3 253 675

## Beschreibung

Die Erfindung betrifft eine Innenraumleuchte, umfassend einen Leuchtenkörper mit zumindest einem Leuchtmittel, welches in einem mit einer Lichtaustrittsöffnung versehenen Leuchteninnenraum angeordnet ist.

Bei der Innenraumgestaltung wird zunehmend auch die Raumakustik berücksichtigt, um akustische Eigenschaften eines Raumes entsprechend seinem Verwendungszweck zu erzielen. Dabei gilt zu berücksichtigen, dass ein Radio- oder Fernsehstudio nicht dieselben Akustikanforderungen hat wie ein Hörsaal, eine Kirche oder ein Theaterkeller und ein Versammlungssaal nicht dieselbe Raumakustik braucht wie ein Großraumbüro oder ein Wohnzimmer.

Ein Raum mit guter Raumakustik sorgt für ein besseres Wohlbefinden und reduziert den Stressfaktor Lärm. Deshalb ist es gerade in Räumen, in denen man sich über längere Zeit aufhält, wie beispielsweise in Büroräumen, sehr wichtig, dass die Raumakustik angenehm gestaltet ist.

Ein fix eingerichteter Raum wie beispielsweise ein Großraumbüro ist also betreffend Akustik immer ein Kompromiss aus verschiedenen Eigenschaften. Dieser Kompromiss kann aber durch flexible, bewegliche Elemente wie beispielsweise schwere Vorhänge, Stellwände, Akustikkörper usw., an die jeweiligen Anforderungen passend optimiert werden. Raumakustikprobleme, wie hallende Räume aufgrund einer zu langen Nachhallzeit, können nachträglich relativ problemlos korrigiert werden. Büroräume werden nicht über eine zu erreichende Nachhallzeit qualifiziert. In derartigen Räumen, zu denen auch Korridore, Schalterhallen, Call-Center oder Bibliotheken zu zählen sind, ist die Menge und Anordnung der schallabsorbierenden Flächen von größter Wichtigkeit für das Hörerlebnis und das akustische Umfeld.

Ziel der Schalldämmung ist es, einzelne Räume oder Bereiche innerhalb eines Raumes akustisch voneinander zu trennen. Luftschall wird durch Schwingung der Luft im Raum fortbewegt und entsteht durch verschiedenste Geräuschquellen wie beispielsweise Stimmen, Musik oder Maschinenlärm. Um die Ausbreitung des Luftschalls zu verhindern, können raumakustische und schalldämmende Maßnahmen eingesetzt werden. Raumakustische Maßnahmen absorbieren einen Teil des Schalls und wandeln diesen in Wärme um. Dies verkürzt die Nachhallzeit. Schalldämmende Maßnahmen reflektieren den Schall und halten diesen im Raum zurück bzw. außerhalb des Raumes.

Neben der akustischen Optimierung eines Raums wie beispielsweise eines Großraumbüros, ist auch eine individuell angepasste Ausleuchtung einzelner Arbeitsplätze wesentlich, um einen entsprechenden Arbeitskomfort zu gewährleisten. Aus dem Stand der Technik sind unterschiedliche Ausführungen bekannt, um Beleuchtungskörper mit raumakustischen Maßnahmen oder schalldämmenden Materialien zu kombinieren.

Das Dokument DE 20 2007 007 229 U1 zeigt beispielsweise eine Beleuchtungsanordnung zum Beleuchten eines Arbeitsplatzes, welche Mittel zur aktiven Schallabsorbierung umfasst. Dazu wird gezielt ein zum Umgebungslärm phasenverschobenes Gegensignal emittiert. Dies erfordert ein Mikrophon, das in die Leuchte integriert ist und den Umgebungslärm erfasst. Die vom Mikrophon erfassten Signale werden an eine Steuereinheit übermittelt, welche eine entsprechende Ansteuerung von Lautsprechern, die ebenfalls in der Leuchte integriert sind, vornimmt. Das über die Lautsprecher abgegebene Schall-Gegensignal sorgt dann zumindest für eine teilweise Auslöschung des Umgebungslärms.

Nachteilig an dieser Ausführung ist, dass aufgrund der zahlreichen elektronischen Bauteile wie beispielsweise Mikrophon, Steuereinheit sowie Lautsprecher die Beleuchtungsanordnung in der Anschaffung sehr teuer ist. Eine schalldämmende Wirkung der Beleuchtungsanordnung im stromlosen Betrieb wird nicht erzielt, was einen weiteren Nachteil einer derartigen Leuchte darstellt.

Die Druckschrift DE 198 57 736 C2 betrifft eine Abschirmeinrichtung für eine Tischanordnung mit zumindest einer an einer Tragestruktur angebrachten horizontalen oder vertikalen Abschirmung für Licht oder Schall, wobei die Tragestruktur mindestens zwei Säulen umfasst, die an den beiden Schmalseiten des Tischgestells befestigt sind. In einer Ausführungsvariante sind innerhalb der horizontal sowie quer oberhalb der Tischfläche befestigten Abschirmung Leuchten vorgesehen. Die Außenschicht dieser dachartigen Abschirmung kann als Tuch, Folie oder plattenförmiges Material ausgeführt sein. Zur Schalldämmung werden mehrschichtig aufgebaute kassettenartige Abschirmungsplatten mit durchgehenden äußeren Abdeckungen sowie einem innenliegenden Kassettenkern, der zur Schallisolation dient, vorgeschlagen.

Nachteilig an dieser Ausführung ist, dass die Abschirmeinrichtung ausschließlich an einem Tisch befestigbar ist und daher nicht flexibel an beliebigen Stellen im Raum aufgestellt werden kann. Weiters ist von Nachteil, dass Leuchten, die innerhalb der Abschirmeinrichtung vorgesehen sind, nicht individuell in ihrem Höhenabstand bzw. ihrer Lage gegenüber der Arbeitsfläche verstellbar sind.

Aus DE 10 2008 026 504 A1 sind sich flächenhaft erstreckende Schallabsorber-Platten für Innenräume bekannt, die in einer im Wesentlichen vertikalen Orientierung an einer Decke oder an einer Wand eines Raumes befestigbar sind. An den Schmalseiten der Platten sind Beleuchtungseinrichtungen mit einer Vielzahl von LED-Leuchten angeordnet, die in den Raum abstrahlen.

Von Nachteil an dieser Ausführung ist, dass die Schallabsorber-Platten ortsfest befestigt sind und nicht als flexible, bewegliche Elemente zur akustischen Dämmung eines Arbeits- oder Besprechungsbereichs innerhalb eines Raumes verschoben werden können. Weiters ist von Nachteil, dass die LED-Leuchten aufgrund der üblicherweise großen Entfernung zwischen ihrer Befestigungslage an den von der Decke abgehängten Schallabsorber-Platten und einer unterhalb befindlichen Arbeitsfläche eines Tisches keine adäquate Arbeitsplatzbeleuchtung ermöglichen.

Aus US 3,253,675 A ist eine lichtdurchlässige sowie schallabsorbierende Deckenplatte bekannt, die anstelle bekannter Deckenplatten beispielsweise in einer von einer Gebäudedecke abgehängten Innenraumdecke eingesetzt wird. Zwischen dieser Deckenplatte und der Gebäudedecke ist ein Leuchtkörper vorgesehen.

Von Nachteil an dieser Ausführung ist, dass diese Konstruktion nicht flexibel in einem Innenraum positionierbar und an die jeweils individuellen Erfordernisse eines Arbeitsplatzes oder eines Kommunikationsbereichs anpassbar ist.

Mit der vorliegenden Erfindung wird bezweckt, die aus dem Stand der Technik bekannten Nachteile zu überwinden und eine Leuchte zu schaffen, die flexibel im Raum positionierbar sowie an die jeweils individuellen Erfordernisse eines Arbeitsplatzes oder eines Kommunikationsbereichs anpassbar ist und die auch im stromlosen Zustand eine schallabsorbierende Wirkung hat.

Diese Aufgaben werden durch Fortbildung einer Leuchte gemäß dem Oberbegriff des Anspruchs 1 mit den Merkmalen des kennzeichnenden Teils von Anspruch 1 gelöst. Die Unteransprüche betreffen weitere besonders vorteilhafte Ausgestaltungen der erfindungsgemäßen Leuchte.

Vorteilhaft ist eine erfindungsgemäße Innenraumleuchte, umfassend einen Leuchtenkörper mit zumindest einem Leuchtmittel, welches in einem mit einer Lichtaustrittsöffnung versehenen Leuchteninnenraum angeordnet ist, mit einem schallabsorbierenden Formkörper versehen.

Bei einer derartigen Innenraumleuchte können sämtliche denkbaren Leuchtmittel eingesetzt werden. Als Leuchtmittel können beispielsweise eine oder mehrere Leuchtstoffröhren oder mehrere LED's im Leuchteninnenraum angeordnet werden. Die Innenraumleuchte ist besonders vorteilhaft mit einem schallabsorbierenden Formkörper versehen. Dieser schallabsorbierende Formkörper bildet beispielsweise einen Abschnitt des Leuchtenkörpers und dient zur Schallabsorption insbesondere in Großraumbüros. Besprechungszonen oder Arbeitsplätze werden durch eine oder mehrere erfindungsgemäße Innenraumleuchten, die flexibel direkt daneben aufgestellt werden, besonders effektiv schallreduziert.

Die erfindungsgemäßen Innenraumleuchten sind von ihrer Formgebung und Gestaltung keinen Einschränkungen unterworfen. Es ist beispielsweise denkbar, derartige Innenraumleuchten gleichermaßen als Stehleuchten, Hängeleuchten oder Wandleuchten auszuführen.

Zweckmäßig ist bei einer Innenraumleuchte gemäß der Erfindung der schallabsorbierende Formkörper so angeordnet, dass dieser den Leuchteninnenraum zumindest teilweise umgibt.

In einer bevorzugten Ausführung ist bei einer Innenraumleuchte der schallabsorbierende Formkörper scheibenförmig flächig gestaltet.

Vorteilhaft bildet in dieser Ausführungsvariante der Formkörper eine besonders große schallabsorbierende Leuchtenoberfläche. Eine so gestaltete Innenraumleuchte, die beispielsweise als Stehleuchte oder als Wandleuchte ausgebildet ist, weist dabei eine besonders effektive Schallabsorption auf.

Erfindungsgemäß ist bei der Innenraumleuchte zumindest ein Abschnitt des Formkörpers mit einseitig offenen Vertiefungen versehen.

Durch einseitig offene Vertiefungen, die beispielsweise an einer Seite oder an einem Abschnitt des Formkörpers vorgesehen sind, wird die tatsächlich schallabsorbierende Oberfläche über die geometrische Fläche des Formkörpers hinausgehend weiter vergrößert. Die schallabsorbierende Wirkung des Formkörpers sowie der Schallabsorptionsgrad der Innenraumleuchte werden dadurch vorteilhafterweise verbessert. Je nach Ausführung sind die Vertiefungen keinesfalls auf einen Abschnitt des Formkörpers beschränkt. Der Formkörper kann auch an seinen sämtlichen Außenflächen mit Vertiefungen versehen sein. Beispielsweise können sowohl an der Oberseite, als auch an der Unterseite des Formkörpers Vertiefungen vorgesehen sein.

In einer zweckmäßigen Ausführungsform der Erfindung sind bei einer Innenraumleuchte die Vertiefungen im Wesentlichen senkrecht zur Oberfläche des Formkörpers angeordnet. Schall, der etwa senkrecht auf die Oberfläche des Formkörpers einfällt, gelangt dabei direkt in die Vertiefungen des Formkörpers und wird innerhalb dieser somit besonders wirkungsvoll absorbiert. Weiters ist diese Ausführungsform von etwa senkrecht zur Oberfläche des Formkörpers angeordneten Vertiefungen in ihrer Herstellung besonders einfach und kostengünstig, was einen weiteren Vorteil der Erfindung darstellt.

Vorteilhaft sind bei einer erfindungsgemäßen Innenraumleuchte die Vertiefungen als zylindrische oder polygonale Vertiefungen mit einer Tiefe von 5 mm bis 100 mm sowie einem Durchmesser von 5 mm bis 100 mm ausgeführt.

Je nach Anforderungen der Raumakustik, Materialauswahl sowie den geometrischen Abmessungen des Formkörpers können unterschiedlich geformte Vertiefungen ausgeführt werden. Es sind beispielhaft Vertiefungen mit kreisförmigem, quadratischem bzw. rechteckigem sowie mit polygonalem Querschnitt denkbar. Vorteilhaft sind die Übergänge zwischen den Seitenflächen und den Stirnflächen der Vertiefungen jeweils abgerundet bzw. abgeschrägt. Ebenso können auch die Übergänge von der äußeren Oberfläche des Formkörpers in die Vertiefungen jeweils abgerundet bzw. abgeschrägt ausgeführt sein. Als Abmessungen der einseitig offenen Vertiefungen haben sich Tiefen von einigen wenigen mm bis etwa 100 mm sowie Durchmesser von 5 mm bis 100 mm bewährt. Die Auswahl der entsprechenden Vertiefungsabmessungen wird sowohl von den zu absorbierenden Schallfrequenzen, als auch von der ästhetischen Gestaltung des Formkörpers bzw. des Leuchtenkörpers beeinflusst.

In einer Weiterbildung der Erfindung weist eine Innenraumleuchte einen mehrteiligen Formkörper auf.

In dieser Ausführungsform sind der Gestaltung einer erfindungsgemäßen Innenraumleuchte keinerlei Grenzen gesetzt. Es ist somit denkbar, mehrere Teile gleicher oder unterschiedlich geformter Formkörper an ein und derselben Innenraumleuchte anzuordnen. Die einzelnen Formkörper können dabei aneinander grenzend oder voneinander beabstandet an der Innenraumleuchte befestigt sein. Somit sind auch großflächige Installationen einer Innenraumleuchte, die beispielsweise mehrere Leuchteninnenräume aufweist, von der Erfindung umfasst.

Besonders zweckmäßig ist bei einer erfindungsgemäßen Innenraumleuchte der Formkörper aus einem Werkstoff enthaltend Polystyrolschaum hergestellt.

Derartige Werkstoffe enthaltend Polystyrolschaum sind besonders kostengünstig sowie einfach bearbeitbar und in die jeweils gewünschte Form zu bringen. Es können auch andere, als Schallschluckstoff geeignete Werkstoffe zur Herstellung des zumindest einen schallabsorbierenden Formkörpers verwendet werden.

Im Rahmen der Erfindung ist es auch möglich, eine Innenraumleuchte einzusetzen, bei der die Oberfläche des Formkörpers mit zumindest einer schallabsorbierenden Bespannungsschicht bedeckt ist.

Eine solche schallabsorbierende Bespannungsschicht bietet den Vorteil, dass die Oberfläche des Formkörpers, insbesondere die mit Vertiefungen versehene Oberfläche, mit der Bespannungsschicht bedeckt ist. Somit dient eine schallabsorbierende Bespannungsschicht neben einer zumindest für hohe Frequenzen schallabsorbierenden Wirkung weiters auch zur Verbesserung der Optik und Haptik derartiger Leuchten. Der innenliegende Formkörper, der aus einem einfach zu bearbeitenden, kostengünstigen Material wie beispielsweise Polystyrolschaum (Styropor ®) gefertigt sein kann, wird durch die äußere Bespannungsschicht somit für den Betrachter unsichtbar. Ebenso ist es denkbar, eine erfindungsgemäße Leuchte mit mehreren Lagen von Bespannungsschichten zu versehen. Es können auch jeweils unterschiedliche Materialien für die einzelnen Bespannungsschichten gewählt werden.

In einer weiteren zweckmäßigen Ausführungsform der Innenraumleuchte ist die zumindest eine Bespannungsschicht aus einem Textil gefertigt.

Von der Erfindung sind dabei sämtliche Varianten von Textilien zur Gestaltung einer oder mehrerer Bespannungsschichten umfasst. Es können sowohl Gewebe, Gewirke, Gestricke, Vliese oder Filze als textile Bespannungsschichten eingesetzt werden. Weiters sind der Auswahl der textilen Fasermaterialien keine Grenzen gesetzt. So können Textilien, die beispielsweise aus Naturfasern, Kunstfasern oder Fasergemischen hergestellt sind, jeweils als schallabsorbierende Bespannungsschichten zur Absorption von hohen Frequenzen dienen.

Vorteilhafterweise ist bei einer Innenraumleuchte gemäß der Erfindung die zumindest eine Lichtaustrittsöffnung mit einer lichtdurchlässigen Abdeckung aus Kunststoff versehen.

In dieser besonders formschönen Ausführung ist die Lichtaustrittsöffnung mit einer lichtdurchlässigen Abdeckung versehen. Somit wird das zumindest eine Leuchtmittel, das im Leuchteninnenraum angeordnet ist, von außen von einem Betrachter nicht direkt gesehen. Der Leuchtenkörper erscheint dabei je nach seiner Gestaltung besonders formschön mit einer durchgehenden Oberfläche.

In einer Weiterbildung der Erfindung ist bei einer Innenraumleuchte die lichtdurchlässige Abdeckung an ihrer Außenseite mit zumindest einer Bespannungsschicht bedeckt.

In diesem Fall, in dem zumindest eine Bespannungsschicht auch die Lichtaustrittsöffnung bedeckt, wird ein besonders homogener Lichtaustritt erzielt und die mit einer Bespannungsschicht durchgehende Oberfläche des Leuchtenkörpers wirkt besonders gleichmäßig. Im Abschnitt der Bespannungsschicht, der die Lichtaustrittsöffnung bedeckt, wird vorteilhaft ein lichtdurchlässigeres Material als Bespannungsschicht verwendet.

Bevorzugt ist bei einer Innenraumleuchte der Leuchtenkörper allseitig mit zumindest einer schallabsorbierenden Bespannungsschicht bedeckt.

In einer bevorzugten Ausführungsform der Erfindung ist eine Innenraumleuchte ausgewählt aus der Gruppe: Stehleuchte, Hängeleuchte, Pendelleuchte, Wandleuchte, Deckenleuchte.

Je nach Raumsituation können erfindungsgemäße Innenraumleuchten besonders flexibel in unterschiedlichsten Gestaltungsformen eingesetzt werden. So ist es beispielsweise denkbar, eine Innenraumleuchte als Wandleuchte an einer Wand schwenkbar oder neigbar zu befestigen. Ebenso kann eine solche Wandleuchte auf Rollen montiert entlang einer Wand rollbar beweglich ausgeführt sein. Somit ist es möglich, eine Innenraumleuchte auch in einer beispielhaften Ausführung als Wandleuchte flexibel innerhalb eines Raumes an sich ändernde akustische Anforderungen anzupassen.

Weitere Einzelheiten, Merkmale und Vorteile der Erfindung ergeben sich aus der nachfolgenden Erläuterung der in den Zeichnungen jeweils schematisch dargestellten Ausführungsbeispiele. In den Zeichnungen zeigen:
- Fig. 1 in einer Schrägansicht von vorne eine erste erfindungsgemäße Ausführung einer Innenraumleuchte als Stehleuchte;
- Fig. 2 im Detail in einer Schrägansicht von oben eine erste Ausführungsform eines schallabsorbierenden Formkörpers mit etwa zylindrischen Vertiefungen;
- Fig. 3 im Detail in einer Schrägansicht von oben eine zweite Ausführungsform eines schallabsorbierenden Formkörpers mit polygonalen Vertiefungen;
- Fig. 4 die in Fig. 1 dargestellte Innenraumleuchte in einer Schnittansicht von vorne gesehen;
- Fig. 5 die in Fig. 1 dargestellte Innenraumleuchte in einer Schnittansicht von unten gesehen;
- Fig. 6 in einer Draufsicht einen Leuchtenfuß der in Fig. 1 dargestellten Innenraumleuchte;
- Fig. 7 den in Fig. 6 dargestellten Leuchtenfuß in einer Schrägansicht von der Seite;
- Fig. 8 in einer Schrägansicht von vorne die in Fig. 1 gezeigte Innenraumleuchte in einer Aufstellung als modularer Kommunikationsbereich mit einer an die Leuchte angrenzenden Trennwand sowie einem Besprechungsmöbel.

Fig. 1 zeigt eine erfindungsgemäße Innenraumleuchte 1, die als Stehleuchte ausgeführt ist. Ein flacher, etwa scheibenförmiger Leuchtenkörper 2 umfasst einen zentral mittig angeordneten Leuchteninnenraum 3, der an seiner Unterseite mit einer Lichtaustrittsöffnung 4 versehen ist. Die Lichtaustrittsöffnung 4 ist dazu mit einer lichtdurchlässigen Abdeckung 4.1 aus Kunststoff versehen. Im Leuchteninnenraum 3 sind mehrere Leuchtmittel 5, beispielsweise Leuchtstoffröhren 5, befestigt.

Ebenso ist es denkbar, eine erfindungsgemäße Innenraumleuchte 1 mit Leuchtdioden (LED's) als Leuchtmittel auszustatten. Diese Ausführungsvariante ist hier nicht explizit dargestellt.

Der Leuchteninnenraum 3 wird von einem seitlich angrenzenden schallabsorbierenden Formkörper 6 umgeben. Der Formkörper 6 ist mehrteilig aufgebaut. Jeder einzelne Teil des Formkörpers 6 weist jeweils an seiner Unterseite zahlreiche Vertiefungen 7 auf, die zur Vergrößerung der Oberfläche des Formkörpers 6 und somit zu einer besonders effizienten Schallabsorption dienen. Der mit Vertiefungen 7 versehene Formkörper 6 ist aus Polystyrolschaum hergestellt und allseitig mit einer textilen Bespannungsschicht 8 bedeckt. Somit erscheint die Leuchte 1 besonders hochwertig und der Formkörper 6, insbesondere die Vertiefungen 7 des Formkörpers 6, sind für den Betrachter unsichtbar unter der Bespannungsschicht 8 verborgen. Die textile Bespannungsschicht 8 weist neben dem optischen Nutzen, dem darunter liegenden Formkörper 6 eine besonders hochwertige Oberfläche zu verleihen, weiters auch eine schallabsorbierende Wirkung auf.

Die in Fig. 1 dargestellte Innenraumleuchte 1 ist als Stehleuchte umfassend einen Leuchtenständer 9 sowie einen Leuchtenfuß 10 ausgeführt.

Die beiden Fig. 2 und Fig. 3 zeigen jeweils im Detail in Schrägansichten von oben unterschiedliche Ausführungsformen eines schallabsorbierenden Formkörpers 6.

In Fig. 2 weist der Formkörper 6 etwa zylindrische Vertiefungen 7 mit einer Tiefe 7.1 sowie einem Durchmesser 7.2 auf. Anstelle einer Kante zwischen den Seitenwänden und den Stirnflächen der Vertiefungen 7 ist hier ein abgerundeter Übergangsbereich 7.3 vorgesehen. Die Vertiefungen 7 stehen im Wesentlichen senkrecht zur Oberfläche 6.1 des Formkörpers 6.

In Fig. 3 sind die Vertiefungen 7 im schallabsorbierenden Formkörper 6 mit einem polygonalen Querschnitt ausgeführt. Die einseitig offenen Vertiefungen 7 weisen eine Tiefe 7.1 sowie einen Durchmesser 7.2 auf und stehen wie in Fig. 2 ebenfalls im Wesentlichen senkrecht zur Oberfläche 6.1 des Formkörpers 6.

Fig. 4 zeigt die in Fig. 1 dargestellte Innenraumleuchte 1 in ihrer Gesamthöhe 1.1 in einer Schnittansicht von vorne. In dieser Ansicht ist deutlich der scheibenförmig flächige Aufbau des Leuchtenkörpers 2 mit einem Durchmesser 2.1 sowie einer Dicke 2.2 zu sehen. Die Formkörper 6 sind an der Unterseite des Leuchtenkörpers 2 jeweils mit zahlreichen Vertiefungen 7 versehen, die eine besonders schallabsorbierende Wirkung für den Bereich unterhalb der Innenraumleuchte 1 bieten. Die hier gezeigte Leuchte 1 erfüllt neben ihrer Funktion als Stehleuchte weiters eine die Raumakustik verbessernde Funktion. Die Innenraumleuchte 1 dient somit zur Schallabsorption vergleichbar einem schallabsorbierenden Wand- oder Deckenelement.

Fig. 5 zeigt die Innenraumleuchte 1 in einer Schnittansicht von unten gesehen entsprechend der in Fig. 4 eingezeichneten Schnittebene I-I.

In dieser Untersicht sind die mit einer Abdeckung 4.1 bedeckte Lichtaustrittsöffnung 4 sowie der Leuchtenkörper 2 mit seinem Durchmesser 2.1 deutlich zu erkennen. Die Leuchtmittel 5 werden durch kreisringförmige Leuchtstoffröhren gebildet. Vertiefungen 7, die an der Unterseite der Formkörper 6 angeordnet sind, werden von der hier teilweise freigeschnitten dargestellten textilen Bespannung 8 verdeckt.

Fig. 6 zeigt in einer Draufsicht einen Leuchtenfuß 10 der in Fig. 1 dargestellten Innenraumleuchte 1. In dieser Ausführung weist der Leuchtenfuß 10 eine Ausnehmung 10.1 mit einer Ausnehmungsbreite 10.2 und einer Ausnehmungslänge 10.3 auf. Fig. 7 zeigt den in Fig. 6 dargestellten Leuchtenfuß 10 in einer Schrägansicht von der Seite.

Wie in Fig. 8 gezeigt, wird durch die Ausnehmung 10.1 im Leuchtenfuß 10 die Flexibilität zur Aufstellung der Innenraumleuchte 1 an beliebigen Positionen eines Raumes weiter erhöht. So kann der Leuchtenfuß 10 mit der Ausnehmung 10.1 sehr einfach so justiert werden, dass beispielsweise ein Fuß eines Raumteilers 11, eines hier nicht gezeigten Arbeitstisches oder eines Besprechungsmöbels 12 innerhalb der Ausnehmung 10.1 Platz findet und die Innenraumleuchte 1 solcherart möglichst nahe an bzw. über einem Besprechungsmöbel 12 oder einer Tischfläche positioniert werden kann.

Weitere ebenfalls erfindungsgemäße Ausführungsformen einer Innenraumleuchte, die beispielsweise als Wandleuchte oder Hängeleuchte gestaltet ist, sowie Ausführungen, bei denen auch die Lichtaustrittsöffnung mit einem dünneren, zumindest teilweise lichtdurchlässigen Textil überzogen ist, sind in den Figuren nicht dargestellt.

### Liste der Positionsnummern:

- 1: Innenraumleuchte
- 1.1: Höhe der Innenraumleuchte
- 2: Leuchtenkörper
- 2.1: Durchmesser des Leuchtenkörpers
- 2.2: Dicke des Leuchtenkörpers
- 3: Leuchteninnenraum
- 4: Lichtaustrittsöffnung
- 4.1: Abdeckung der Lichtaustrittsöffnung
- 5: Leuchtmittel
- 6: Formkörper
- 6.1: Oberfläche des Formkörpers
- 7: Vertiefung
- 7.1: Tiefe der Vertiefung
- 7.2: Durchmesser der Vertiefung
- 7.3: Übergangsbereich der Vertiefung
- 8: Bespannungsschicht
- 9: Leuchtenständer
- 9.1: Durchmesser des Leuchtenständers
- 10: Leuchtenfuß
- 10.1: Ausnehmung des Leuchtenfußes
- 10.2: Breite der Ausnehmung
- 10.3: Länge der Ausnehmung
- 11: Raumteiler
- 12: Besprechungsmöbel

## Patentansprüche

1. Innenraumleuchte (1), umfassend einen Leuchtenkörper (2) mit zumindest einem Leuchtmittel (5), welches in einem mit einer Lichtaustiittsöffnung (4) versehenen Leuchteninnenraum (3) angeordnet ist, **gekennzeichnet durch** einen schallabsorbierenden Formkörper (6), wobei zumindest ein Abschnitt des Formkörpers (6) mit einseitig offenen Vertiefungen (7) versehen ist.

2. Innenraumleuchte (1) nach Anspruch 1, **dadurch gekennzeichnet, dass** der schallabsorbierende Formkörper (6) den Leuchteninnenraum (3) zumindest teilweise umgibt.

3. Innenraumleuchte (1) nach Anspruch 1 oder 2, **dadurch gekennzeichnet, dass** der schallabsorbierende Formkörper (6) scheibenförmig flächig gestaltet ist.

4. Innenraumleuchte (1) nach einem der Ansprüche 1 bis 3, **dadurch gekennzeichnet, dass** die Vertiefungen (7) im Wesentlichen senkrecht zur Oberfläche (6.1) des Formkörpers (6) angeordnet sind.

5. Innenraumleuchte (1) nach einem der Ansprüche 1 bis 4, **dadurch gekennzeichnet, dass** die Vertiefungen (7) als zylindrische oder polygonale Vertiefungen (7) mit einer Tiefe (7.1) von 5 mm bis 100 mm sowie einem Durchmesser (7.2) von 5 mm bis 100 mm ausgeführt sind.

6. Innenraumleuchte (1) nach einem der Ansprüche 1 bis 5, **gekennzeichnet durch** einen mehrteiligen Formkörper (6).

7. Innenraumleuchte (1) nach einem der Ansprüche 1 bis 6, **dadurch gekennzeichnet, dass** der Formkörper (6) aus einem Werkstoff enthaltend Polystyrolschaum hergestellt ist.

8. Innenraumleuchte (1) nach einem der Ansprüche 1 bis 7, **dadurch gekennzeichnet, dass** die Oberfläche (6.1) des Formkörpers (6) mit zumindest einer schallabsorbierenden Bespannungsschicht (8) bedeckt ist.

9. Innenraumleuchte (1) nach Anspruch 8, **dadurch gekennzeichnet, dass** die zumindest eine Bespannungsschicht (8) aus einem Textil gefertigt ist.

10. Innenraumleuchte (1) nach einem der Ansprüche 1 bis 9, **dadurch gekennzeichnet, dass** die zumindest eine Lichtaustrittsöffnung (4) mit einer lichtdurchlässigen Abdeckung (4.1) aus Kunststoff versehen ist.

11. Innenraumleuchte (1) nach Anspruch 10, **dadurch gekennzeichnet, dass** die lichtdurchlässige Abdeckung (4.1) an ihrer Außenseite mit zumindest einer Bespannungsschicht (8) bedeckt ist.

12. Innenraumleuchte (1) nach Anspruch 11, **dadurch gekennzeichnet, dass** der Leuchtenkörper (2) allseitig mit zumindest einer schallabsorbierenden Bespannungsschicht (8) bedeckt ist.

13. Innenraumleuchte (1) nach einem der Ansprüche 1 bis 12, ausgewählt aus der Gruppe: Stehleuchte, Hängeleuchte, Pendelleuchte, Wandleuchte, Deckenleuchte.

## Claims

1. An indoor luminaire (1), including a luminaire body (2) having at least one lamp (5), which is arranged in an internal space (3) of the luminaire provided with a light exiting opening (4), **characterized by** a sound-absorbing moulded body (6), wherein there is provided at least one portion of the moulded body (6) with unilaterally open depressions (7).

2. An indoor luminaire (1) according to claim 1, **characterized in that** the sound-absorbing moulded body (6) at least partly surrounds the internal space (3) of the luminaire.

3. An indoor luminaire (1) according to claim 1 or 2, **characterized in that** the sound-absorbing moulded body (6) is embodied in a flat disk form.

4. An indoor luminaire (1) according to any of claims 1 to 3, **characterized in that** the depressions (7) are arranged essentially vertically to the surface (6.1) of the moulded body (6).

5. An indoor luminaire (1) according to any of claims 1 to 4, **characterized in that** the depressions (7) are embodied as cylindrical or polygonal depressions (7) having a depth (7.1) of 5 mm to 100 mm as well as a diameter (7.2) of 5 mm to 100 mm.

6. An indoor luminaire (1) according to any of claims 1 to 5, **characterized by** a multi-part moulded body (6).

7. An indoor luminaire (1) according to any of claims 1 to 6, **characterized in that** the moulded body (6) is made of a material containing polystyrene foam.

8. An indoor luminaire (1) according to any of claims 1 to 7, **characterized in that** the surface (6.1) of the moulded body (6) is covered by at least one sound-absorbing covering layer (8).

9. An indoor luminaire (1) according to claim 8, **characterized in that** the at least one covering layer (8) is made of a textile.

10. An indoor luminaire (1) according to any of claims 1 to 9, **characterized in that** the at least one light exiting opening (4) is provided with a translucent cover (4.1) made of a plastic material.

11. An indoor luminaire (1) according to claim 10, **characterized in that** the translucent cover (4.1) is covered on its external surface by at least one covering layer (8).

12. An indoor luminaire (1) according to claim 11, **characterized in that** the luminaire body (2) is covered on all surfaces by at least one sound-absorbing covering layer (8).

13. An indoor luminaire (1) according to any of claims 1 to 12, which is selected from the group: free-standing luminaire, chandelier, pendant luminaire, wall luminaire, ceiling luminaire.

## Revendications

1. Luminaire d'intérieur (1) comprenant un corps de luminaire (2) avec au moins un élément d'éclairage (5) qui est agencé dans une chambre intérieure (3) du luminaire dotée d'une ouverture de sortie de lumière (4),
**caractérisé par** un corps conformé absorbant les bruits (6), dans lequel au moins une portion du corps conformé (6) est pourvue de renfoncements (7) ouverts sur un côté.

2. Luminaire d'intérieur (1) selon la revendication 1, **caractérisé en ce que** le corps conformé absorbant les bruits (6) entoure au moins partiellement la chambre intérieure (3) du luminaire.

3. Luminaire d'intérieur (1) selon la revendication 1 ou 2, **caractérisé en ce que** le corps conformé absorbant les bruits (6) est conçu de manière surfacique en forme de disque.

4. Luminaire d'intérieur (1) selon l'une des revendications 1 à 3, **caractérisé en ce que** les renfoncements (7) sont agencés sensiblement perpendiculairement à la surface (6.1) du corps conformé (6).

5. Luminaire d'intérieur (1) selon l'une des revendications 1 à 4, **caractérisé en ce que** les renfoncements (7) sont réalisés comme des renfoncements cylindriques ou polygonaux (7) avec une profondeur (7.1) de 5 mm à 100 mm et avec un diamètre (7.2) de 5 mm à 100 mm.

6. Luminaire d'intérieur (1) selon l'une des revendications 1 à 5, **caractérisé par** un corps conformé (6) en plusieurs pièces.

7. Luminaire d'intérieur (1) selon l'une des revendications 1 à 6, **caractérisé en ce que** le corps conformé (6) est réalisé en un matériau contenant de la mousse de polystyrène.

8. Luminaire d'intérieur (1) selon l'une des revendications 1 à 7, **caractérisé en ce que** la surface (6.1) du corps conformé (6) est recouverte d'au moins une couche de doublage (8) absorbant les bruits.

9. Luminaire d'intérieur (1) selon la revendication 8, **caractérisé en ce que** ladite au moins une couche de doublage (8) est réalisée à partir d'un textile.

10. Luminaire d'intérieur (1) selon l'une des revendications 1 à 9, **caractérisé en ce que** ladite au moins une ouverture de sortie de lumière (4) est pourvue d'un recouvrement transparent (4.1) en matière plastique.

11. Luminaire d'intérieur (1) selon la revendication 10, **caractérisé en ce que** le recouvrement transparent (4.1) est recouvert sur son côté extérieur avec au moins une couche de doublage (8).

12. Luminaire d'intérieur (1) selon la revendication 11, **caractérisé en ce que** le corps de luminaire (2) est recouvert sur tous les côtés avec au moins une couche de doublage absorbant les bruits (8).

13. Luminaire intérieur (1) selon l'une des revendications 1 à 12, choisi parmi le groupe comprenant : lampadaires, lampes à suspension, lampes pendulaires, lampes murales, lampes plafonnières.
